# EUROPÄISCHE PATENTSCHRIFT

(11) **EP 3 109 835 B1**
(45) Veröffentlichungstag und Bekanntmachung des Hinweises auf die Patenterteilung: **19.05.2021**
(21) Anmeldenummer: 16174944.5
(22) Anmeldetag: 17.06.2016
(51) Int. Cl.: G07C 5/00, G07C 5/08

(54) **VERFAHREN UND SYSTEM ZUR FAHR- UND FAHRERDATENERFASSUNG**
METHOD AND SYSTEM FOR RECORDING DRIVER AND DRIVE DATA
PROCÉDÉ ET SYSTÈME DE SAISIE DE DONNÉES DE VÉHICULE ET DE CONDUCTEUR

(30) Priorität: 22.06.2015 DE 102015109945
(43) Veröffentlichungstag der Anmeldung: 28.12.2016
(73) Patentinhaber: Deutsche Telekom AG, 53113 Bonn (DE)
(72) Erfinder: HUBER, Michael, 67434 Neustadt (DE)
(74) Vertreter: Brandt & Nern Patentanwälte

(56) Entgegenhaltungen:
- EP-A2- 2 157 551
- WO-A1-2004/066219
- DE-A1- 19 923 060
- DE-A1-102007 062 960
- VDO: "VDO DriveTime Fleet management under control", 20120101 , 1. Januar 2012 (2012-01-01), Seiten 1-3, XP007921334, Gefunden im Internet: URL:http://www.dtco.vdo.com/generator/www/ com/en/vdo/dtco/products_solutions/fleetma nagement_solutions/vdo_drivetime/download/ vdo_drivetime_uv.pdf

## Beschreibung

Die Erfindung betrifft eine Lösung zur Fahr- und Fahrerdatenerfassung, nämlich zur Erfassung von Daten, wie zum Beispiel Lenk- und Ruhezeiten, welche die Arbeitszeit und das Fahrverhalten von Kraftfahrern insbesondere im gewerblichen Gütertransport und bei der gewerblichen Personenbeförderung dokumentieren. Sie bezieht sich auf ein Verfahren zur Aufzeichnung entsprechender Daten und auf ein zur Durchführung des Verfahrens geeignetes System. Bei Letzterem handelt es sich im weitesten Sinne um einen Tachographen beziehungsweise Fahrtenschreiber, welcher vorliegend jedoch aus einer Mehrzahl von Komponenten besteht, die nur teilweise lokal, das heißt in dem Fahrzeug angeordnet sind, in Bezug auf welches die Daten erfasst werden.

Tachographen oder Fahrtenschreiber werden eingesetzt, um die Sicherheit im Straßenverkehr zu gewährleisten beziehungsweise zu erhöhen. Sie finden vor allem Einsatz in LKWs, Reisebussen und Kleintransportern. Mit ihrer Hilfe wird insbesondere erfasst, ob die Fahrer eines entsprechenden Kraftfahrzeugs die gesetzlich festgelegten Lenk- und Ruhezeiten einhalten. Gesetzliche Festlegungen zu den Lenk- und Ruhezeiten bestehen vor allem, um sicherzustellen, dass die Kraftfahrer ausgeruht und somit mutmaßlich nur bei körperlich guter Verfassung am Straßenverkehr teilnehmen und nicht etwa aufgrund von Übermüdung ein erhöhtes Unfallrisiko in Kauf nehmen. Zudem können diese Daten arbeitsrechtlich, insbesondere im Zusammenhang mit der Dokumentation von Arbeitsstunden und mit der dadurch gegebenen Möglichkeit einer Überprüfung des den Kraftfahrern tatsächlich gezahlten Stundenlohns bezüglich der Einhaltung eines gesetzlichen Mindestlohns von Bedeutung sein. Im Hinblick auf die Verkehrssicherheit ermöglichen es die durch die Fahrtenschreiber aufgezeichneten Daten, wie Zeitstempel, Geschwindigkeit, Entfernungskilometer und Daten zur Fahrzeug- und/oder Fahreridentifikation, den Sicherheits- und/oder Ordnungsbehörden, insbesondere der Polizei, zu überprüfen, ob bestehende gesetzliche Regelungen zu den Lenk- und Ruhezeiten oder zur Geschwindigkeit durch die Fahrer auch eingehalten werden.

In ihrer ursprünglichen Ausbildungsform sind Tachographen mit dem Tachometer eines Fahrzeugs gekoppelte elektromechanische Einheiten, welche Fahrdaten auf einer von dem Fahrer jeweils in den Tachographen einzulegenden Diagrammscheibe aus Papier beziehungsweise Pappe über der Zeit aufzeichnen. Bei Stillstand des Fahrzeugs wird die Aufzeichnung unterbrochen, so dass im Nachhinein aus den Aufzeichnungen auf der entsprechenden Diagrammscheibe zu erkennen ist, in welchen Zeiträumen ein Fahrzeug durch den Fahrer bewegt wurde beziehungsweise durch ihn die Fahrt zur Einlegung einer Ruhepause unterbrochen wurde. Aufgrund des hohen Wettbewerbs und Preisdrucks insbesondere im Gütertransportgewerbe wird jedoch dieses Überwachungsprinzip im Grunde bereits von Beginn an und leider in ständig steigendem Maße durch Manipulationen unterlaufen. Beispielsweise werden durch die Kraftfahrer mehrere unterschiedliche Scheiben zur Aufzeichnung der Lenk- und Ruhezeiten verwendet. Hierdurch ist praktisch keine Möglichkeit mehr gegeben, die tatsächlichen Lenk- und Ruhezeiten eines Fahrers zu kontrollieren.

In neuerer Zeit erfolgte beziehungsweise erfolgt eine Umstellung auf digitale Tachographen, wodurch zumindest vorübergehend eine Verringerung der Zahl von Manipulationen erreicht werden konnte. Digitale Tachographen speichern die relevanten Daten für im Allgemeinen 365 Tage in einem versiegelten Speichermodul eines entsprechenden, im jeweiligen Fahrzeug verbauten Gerätes. Zusätzlich werden auf einer personengebundenen Fahrerkarte in Form einer Chipkarte oder dergleichen persönliche Daten des Fahrers gespeichert, mit denen dieser sich vor Fahrtantritt gegenüber dem digitalen Tachographen identifizieren muss. Auf dieser Karte werden zudem während der Fahrt erfasste Daten fahrerspezifisch für 28 Tage aufgezeichnet. Leider ist inzwischen festzustellen, dass auch bei digitalen Tachographen die Zahl der Manipulationen zunimmt und damit die Sicherheit im Straßenverkehr beeinträchtigt wird. Schätzungen gehen davon aus, dass bis zu 50 % aller digitalen Fahrtenschreiber beziehungsweise Tachographen, das heißt insbesondere die durch sie aufgezeichneten Daten, manipuliert werden.

In der DE 10 2007 062 960 A1 wird eine Lösung zur Archivierung der von einem Fahrtenschreiber beziehungsweise von einem Tachographen eines Nutzfahrzeugs aufgezeichneten Daten in einer von dem Fahrzeug beabstandeten Datenverarbeitungsanlage beschrieben. Hierzu wird vorgeschlagen, diese Daten mittels eines mit dem Tachographen gekoppelten Kommunikationssteuergerätes, welches ein GSM-Modul oder ein damit vergleichbares Modul zur drahtlosen Datenübertragung umfasst, an die beabstandeten Datenverarbeitungsanlage zu übertragen.

Eine vergleichbare Lösung wird bereits auch schon in der WO 2004/066219 A1 beschrieben, wobei die gemäß dieser Lösung an eine entfernte Datenzentrale übertragenen Daten erste Daten umfassen, welche durch kryptographische Schlüssel authentifiziert werden.

In der EP 2 157 551 A2 wird eine Tachographen-Auslesevorrichtung beschrieben, mit deren Hilfe aus einem Tachographen ausgelesene Daten über eine Schnittstelle an ein Mobiltelefon übertragen werden. Mittels des Mobiltelefons können diese Daten gegebenenfalls weiter an einen entfernten ortsfesten Rechner übertragen werden. Im Zusammenhang mit Letzterem kann es dabei vorgesehen sein, dass durch das Mobiltelefon Integritätsdaten vom ortsfesten Rechner empfangen werden, aufgrund derer festgestellt werden kann, ob die auf dem ortsfesten Rechner empfangenen Daten tatsächlich vollständig mit den aus den digitalen Tachographen eingelesenen Unternehmensdaten übereinstimmen.

Aufgabe der Erfindung ist es, eine technische Lösung zur Aufzeichnung von Fahr- und Fahrerdaten, wie insbesondere von Fahr- und Ruhezeiten, aber auch von Angaben zur Fahrzeuggeschwindigkeit und zu gefahrenen Entfernungskilometern und dergleichen, zur Verfügung zu stellen, durch welche Manipulationsversuche im Zusammenhang mit der Datenerfassung oder an den aufgezeichneten Daten für die Sicherheits- und/oder Ordnungsbehörden besser erkennbar werden. Hierzu sind ein Verfahren und ein zur Durchführung des Verfahrens ausgebildetes System anzugeben.

Die Aufgabe wird durch ein Verfahren mit den Merkmalen des Hauptanspruchs gelöst. Ein die Aufgabe lösendes, zur Durchführung des Verfahrens geeignetes System wird durch den ersten beziehungsweise den unabhängigen Sachanspruch charakterisiert. Vorteilhafte Aus- und Weiterbildungen der Erfindung sind durch die Unteransprüche gegeben.

Nach dem zur Lösung der Aufgabe vorgeschlagenen Verfahren werden Fahr- und Fahrerdaten, nämlich die Arbeitszeit und das Fahrverhalten eines Kraftfahrers dokumentierende Daten, wie aus dem Stand der Technik grundsätzlich bereits bekannt, mittels eines in einem Kraftfahrzeug angeordneten Tachographen lokal, das heißt in dem Tachographen innerhalb des Kraftfahrzeugs aufgezeichnet. Gegenüber diesem Tachographen identifiziert sich ein jeweiliger Kraftfahrer vor dem Antritt einer Fahrt mittels eines personalisierten Identifikationsmoduls. Bei dem Identifikationsmodul kann es sich beispielsweise um eine von dem Kraftfahrer mitzuführende Smartcard handeln, auf welcher zu dem Kraftfahrer persönliche, ihn eindeutig identifizierende Merkmale, wie natürlich insbesondere Name und Geburtsdatum, abgespeichert sind.

Bei den Fahr- und Fahrerdaten handelt es sich zunächst um Daten zur Fahrzeugidentifikation und Daten zur Identifikation des Fahrers, welche während des Identifikationsvorgangs aus dem von dem Fahrer mitgeführten Identifikationsmodul ausgelesen werden. Darüber hinaus handelt es sich um wiederholt, gegebenenfalls periodisch erfasste Daten, nämlich insbesondere um während der Fahrt erfasste Daten, wie Fahrgeschwindigkeit und zurückgelegte Entfernungskilometer, sowie um Daten zu Lenk-, Arbeits-, Bereitschafts- und Ruhezeiten und dergleichen. Dabei wird jeder Datensatz aus erfassten Daten jeweils mit einem Zeitstempel versehen. Alle vorgenannten Daten werden in einem lokalen Speicher abgelegt, mit welchem der Tachograph ausgestattet ist.

Erfindungsgemäß werden die in dem lokalen Speicher des Tachographen abgelegten beziehungsweise abzulegenden Daten durch den Tachographen zusätzlich unter Nutzung eines Mobilfunknetzes automatisiert, nämlich Machine-to-Machine (Machine to Machine beziehungsweise Maschine-zu-Maschine = M2M), an eine zentrale Datenbank übertragen, welche von mindestens einem entfernt angeordneten, über ein Netzwerk zugänglichen Server gehalten wird. Die automatisiert, M2M erfolgende Datenübertragung vollzieht sich dabei ohne, dass dies durch den Fahrer oder andere Personen veranlasst werden müsste und zudem ohne die Möglichkeit eines menschlichen Eingreifens. Auf die in der vorgenannten zentralen Datenbank gespeicherten, die Arbeitszeit und das Fahrverhalten einer Mehrzahl von Kraftfahrern dokumentierenden Daten ist über ein webbasiertes Portal ausschließlich dazu ermächtigten Personen ein Vollzugriff (Vollzugriff = Zugriff lesend und schreibend auf alle Daten) ermöglicht.

Grundsätzlich kann ein Zugriff auf die in der Datenbank gespeicherten Daten auch den Fahrern und/oder den Spediteuren beziehungsweise Betreibern entsprechender Fuhrunternehmen ermöglicht sein, jedoch handelt es sich dann dabei lediglich um einen lesenden Zugriff. Vorzugsweise ist dieser lesende Zugriff für Fahrer und/oder den Spediteure darüber hinaus auf Daten beschränkt, welche im Hinblick auf die Gewährleistung der Verkehrssicherheit und auf eventuelle Manipulationsversuche für die Sicherheits- und/oder Ordnungsbehörden nicht relevant sind. Ein sowohl schreibender als auch lesender Zugriff ist über das genannte webbasierte Portal jedoch vorzugsweise nur Sicherheits- und/oder Ordnungsbehörden, wie der Polizei ermöglicht. Einen schreibenden Zugriff auf die Datenbank haben darüber hinaus selbstverständlich die Tachographen der einzelnen in das Verfahren einbezogenen Kraftfahrzeuge, jedoch erfolgt dieser Zugriff im Wege einer nicht über das besagte Portal geführten, automatisierten M2M-Kommunikation.

Die in der zentralen Datenbank gehaltenen Fahr- und Fahrerdaten umfassen erfindungsgemäß jeweils auch aktuelle Positionsdaten, die auf der Basis einer Zellortung einer Mobilfunksende- und Empfangseinheit bestimmt werden, mit welcher ein Fahr- und Fahrerdaten an die zentrale Datenbank übertragender Tachograph ausgestattet ist. Hierbei handelt es sich um Daten zu der im Moment der Übertragung der übrigen Fahr- und Fahrerdaten jeweils augenblicklichen Position des diese Daten übermittelnden Tachographen beziehungsweise der von diesem für die Übertragung genutzten, fest an ihn gebundenen Mobilfunksende- und Empfangseinheit.

Dabei besteht eine nicht beanspruchte Möglichkeit darin, dass die Positionsdaten durch den jeweiligen, die Fahr- und Fahrerdaten übermittelnden Tachographen selbst, das heißt eine Steuer- und Verarbeitungseinheit dieses Tachographen, aus den jeweils aktuellen, Funkzellendaten des Mobilfunknetzes, welches durch seine Mobilfunksende- und Empfangseinheit genutzt wird, bestimmt und gemeinsam mit den übrigen Fahr- und Fahrerdaten an die zentrale Datenbank übertragen werden. Das erfindungsgemäße Verfahren ist jedoch so gestaltet, dass die in der zentralen Datenbank gehaltenen Daten jedenfalls Positionsdaten der Mobilfunksende- und Empfangseinheit umfassen, welche durch den mindestens einen auch die zentrale Datenbank haltenden Server auf der Grundlage von Funkzellendaten bestimmt werden, die dieser unmittelbar nach dem Empfang der übrigen durch einen jeweiligen Tachographen übermittelten Fahr- und Fahrerdaten bei technischen Einheiten des zugehörigen Mobilfunkproviders anfordert.

Sowohl die Fahr- und Fahrerdaten als auch die Positionsdaten werden an die von dem mindestens einen Server gehaltene Datenbank zeitperiodisch, vorzugsweise in zeitlichen Abständen von 30 Sekunden bis 1 Minute, übermittelt beziehungsweise in dieser gespeichert. Soweit vorstehend und im Patentanspruch 1 die Rede davon ist, dass an die zentrale Datenbank die in dem lokalen Speicher abgelegten oder abzulegenden Daten übertragen werden, soll dies zum Ausdruck, dass die Übertragung der betreffenden Daten nicht unmittelbar in Echtzeit beziehungsweise nicht absolut parallel mit ihrer Speicherung in dem lokalen Speicher erfolgen muss. Vielmehr kann die Übertragung an die zentrale Datenbank auch mit einem geringfügigen Zeitverzug von jedoch vorzugsweise nur wenigen Sekunden erfolgen, zumal die Daten auch im Falle einer parallelen Übertragung bei der Datenbank erst einige Zeit nach der Speicherung in dem lokalen Speicher eintreffen werden. Zudem können sich gegebenenfalls auch die Daten- beziehungsweise Dateiformate der einerseits im lokalen Speicher abgelegten und andererseits an die zentrale Datenbank übertragenen Daten voneinander unterscheiden. Wichtig ist es insoweit nur, dass den auf die Datenbank zugreifenden Sicherheits- und/oder Ordnungsbehörden ein Zugriff auf die dort abgespeicherten Daten, insbesondere auch sehr zeitnah zum Zeitpunkt ihrer Erfassung am und/oder im Kraftfahrzeug ermöglicht ist. Darüber hinaus soll unabhängig von Daten- und Dateiformaten vorzugsweise - nämlich gemäß einer noch anzusprechenden Weiterbildung des Verfahrens - ein Vergleich der lokal gespeicherten mit den zentral in der Datenbank gehaltenen Daten gewährleistet sein, um eventuelle Manipulationen oder Manipulationsversuche unmittelbar erkennen zu können.

Erfindungsgemäß ist es weiterhin vorgesehen, dass mit Hilfe eines durch eine Steuer- und Verarbeitungseinrichtung verarbeitbaren Algorithmus eventuelle, zwischen den durch einen Tachographen lokal gespeicherten Daten und den mit diesen korrespondierenden, in der zentralen Datenbank des mindestens einen Servers gespeicherten Daten bestehende Unterschiede ermittelt und hierzu entsprechende Vermerke über einen vermeintlichen Manipulationsversuch zumindest in der zentralen Datenbank mit den insbesondere für die Sicherheits- und/oder Ordnungsbehörden zugänglichen Daten abgespeichert werden. So ist es beispielsweise denkbar, dass im Wege einer entsprechenden Auswertung festgestellt wird, dass laut der lokal in dem Speicher des Tachographen gespeicherten Daten ein jeweils betrachtetes Kraftfahrzeug innerhalb einer Zeitspanne x - y still stand, während in der Datenbank auf dem mindestens einen Server eine Veränderung der Position verzeichnet ist. Dies deutet jedoch auf einen Manipulationsversuch hin, bei welchem versucht worden sein könnte, die lokal gespeicherten Daten zu ändern oder falsche Fahrzeug und/oder Fahreridentifikationsdaten zu verwenden.

Durch den für die Sicherheits- und/oder Ordnungsbehörden gegebenen Zugriff auf die Datenbank und aufgrund der Unterstützung durch den vorgenannten Algorithmus werden demnach Manipulationsversuche sehr schnell erkennbar. Die gesamte Datenerfassung und Speicherung erfolgt somit für die Behörden sehr transparent. Die in der zentralen Datenbank gehaltenen Daten werden dort für einen vordefinierten Zeitraum, beispielsweise für eine Zeitdauer von vorzugsweise 3 Monaten bis 6 Monaten, gegebenenfalls von 12 Monaten, gehalten.

Eine mögliche Weiterbildung des Verfahrens kann darin bestehen, dass eventuelle zwischen den Daten im Speicher des Tachographen und den Daten in der zentralen Datenbank bestehende und mittels des vorgenannten Algorithmus festgestellte Diskrepanzen durch den mindestens einen die zentrale Datenbank haltenden Server auch an den im Kraftfahrzeug angeordneten Tachographen übermittelt werden. Hierdurch ist die Möglichkeit eröffnet, im Falle des Bestehens derartiger Diskrepanzen im Extremfall beispielsweise nach dem Ausschalten der Zündung ein erneutes Starten des Kraftfahrzeugs mittels geeigneter, durch den Tachographen angesteuerter Aktoren zumindest vorübergehend zu verhindern.

Weiterhin besteht die Möglichkeit, dass der jeweilige Tachograph beim Eingang von Informationen über bestehende Unplausibilitäten mittels entsprechender, dafür ausgebildete Aktoren in anderer Weise, zum Beispiel durch eine vorübergehende Drosselung der maximalen Fahrzeuggeschwindigkeit, Einfluss auf das Fahrverhalten des betroffenen Kraftfahrzeugs nimmt. Auch kann das Verfahren derart weitergebildet sein, dass im Falle festgestellter Unplausibilitäten durch den mindestens einen, die zentrale Datenbank haltenden Server an den jeweiligen Tachographen eine für den Kraftfahrer bestimmte Information übermittelt wird, welche durch den Tachographen ausgegeben wird. Letzteres kann zum Beispiel durch die Ausgabe einer auf eine Unplausibilität hinweisenden Text- oder Sprachmitteilung über entsprechende Ausgabemittel beziehungsweise Ausgabeeinheiten, also über ein Display beziehungsweise einen Lautsprecher des Tachographen oder über mit ihm verbundene Ausgabeeinheiten geschehen. Hierbei ist es dann auch denkbar, dass die Sicherheits- und/oder Ordnungsbehörden im Zusammenhang mit Verkehrskontrollen auf die zentrale Datenbank zugreifen und Einsicht in die Fahr- und Fahrerdaten von sich auf dem Weg zu einem entsprechenden Kontrollposten befindenden Kraftfahrzeugen und Kraftfahrern nehmen und im Falle dessen, dass sie dabei auf Unplausibilitäten aufmerksam werden, eine Mitteilung an den mindestens einen die Datenbank haltenden Server übermitteln, welcher dieser an den Tachographen des betroffenen Kraftfahrzeugs weiterleitet. So ist es beispielsweise denkbar, dass von einer Unplausibilität betroffener Kraftfahrer beziehungsweise der Kraftfahrer eines hiervon betroffenen Fahrzeugs durch die Sicherheits- und/oder Ordnungsbehörden dazu aufgefordert wird den entsprechenden Kontrollposten oder/und den nächsten Parkplatz anzusteuern.

Ein sehr vorteilhafter Anwendungsfall der vorgeschlagenen Lösung, welcher sich aus der Speicherung von Fahr- und Fahrerdaten an zentraler Stelle, nämlich in der zentralen Datenbank, ergibt, besteht in der Möglichkeit einer Identifikation und Ortung von Gefahrguttransportern durch die Sicherheits- und/oder Ordnungsbehörden Sicherheitsbehörden oder durch Rettungsdienste. Für diesen Anwendungsfall ist es vorgesehen, dass entsprechende zusätzliche Angaben, zum Beispiel zur Gefahrenklasse eines beförderten Gefahrengutes an die zentrale Datenbank übertragen werden. Mit dem Onlinezugriff auf die Daten über das webbasierte Portal könnten die Sicherheits- und/oder Ordnungsbehörden gezielter kontrollieren und Rettungskräfte oder sonstige Einsatzkräfte des Katastrophenschutzes sowie von entsprechenden Leitsteilen könnten im Falle eines Unfalls mit Gefahrengut schneller und gezielter reagieren. Voraussetzung wäre es hierbei, dass der Kraftfahrer die insoweit erforderlichen Angaben zur Übertragung an die zentrale Datenbank in den Tachographen eingibt beziehungsweise mittels eines mit dem Tachographen gekoppelten Lesegeräts beispielsweise von einem Frachtschein in diesen einliest. Gegebenenfalls könnte die Möglichkeit das Kraftfahrzeug zu starten oder dieses in Bewegung zu setzen, daran gebunden sein, dass der Kraftfahrer zunächst einer entsprechenden Verpflichtung nachkommt. Entsprechend einer besonders bevorzugten Verfahrensgestaltung ist den dazu berechtigten Personen, nämlich insbesondere den Sicherheits- und/oder Ordnungsbehörden der über das webbasierte Portal vermittelte Zugang zu der von dem mindestens einen entfernt angeordneten Server gehaltenen Datenbank mittels mobiler Endgeräte, wie beispielsweise Tablet-PCs oder Smartphones, ermöglicht. Hierzu sind die betreffenden mobilen Endgeräte mit einer durch sie verarbeitbaren Programmanwendung, vorzugsweise mit einer Miniprogrammanwendung (App) ausgestattet.

Das die Aufgabe lösende, zur Durchführung des Verfahrens ausgebildete System zur Aufzeichnung von Fahr- und Fahrerdaten soll nachfolgend anhand der Fig. 1 erläutert werden, welche ein Ausführungsbeispiels des Systems in einer stark schematischen Darstellung zeigt.

Demnach besteht das System aus einem in dem jeweiligen in das Verfahren einbezogenen Kraftfahrzeug 1₁ - 1ₙ angeordneten Tachographen 3₁ - 3ₙ und einem von diesem Tachographen vor Fahrtantritt auszulesenden Identifikationsmodul 4₁ - 4ₙ eines das jeweilige Kraftfahrzeug 1₁ - 1ₙ führenden Kraftfahrers 2₁ - 2ₙ. Bei dem Identifikationsmodul 4₁ - 4ₙ handelt es sich beispielsweise um eine Smartbeziehungsweise Chipkarte, welche von dem Kraftfahrer 2₁ - 2ₙ zur Identifikation entweder in einen entsprechenden Schacht eines Lesegeräts beziehungsweise einer Leseeinheit des Tachographen 3₁ - 3ₙ einzustecken ist oder mit einem durch den Tachographen 3₁ - 3ₙ, beispielsweise über eine Bluetooth-Verbindung, auszulesenden Transponder mit den Profildaten des Kraftfahrers 2₁ - 2ₙ ausgestattet ist.

Neben dem in dem Kraftfahrzeug 1₁ - 1ₙ angeordneten Tachographen 3₁ - 3ₙ mit dem lokalen Speicher umfasst das System mindestens einen über ein Netzwerk zugänglichen Server 6, der mit dem Tachographen 3₁ - 3ₙ nach dem Prinzip der Machine-to-Machine-Kommunikation Daten automatisiert über eine mit dem Tachographen 3₁ - 3ₙ gekoppelte Mobilfunksende- und Empfangseinrichtung 5₁ - 5ₙ und ein Mobilfunknetz austauscht. Durch diesen mindestens einen

Server 6 - insoweit kann es sich hierbei auch um eine Cloud-Lösung mit einer Mehrzahl von Servern 6 handeln - wird die zentrale Datenbank 7 gehalten, in welcher alle in lokalen Speichern der Kraftfahrzeuge 1₁ - 1ₙ abgespeicherten Daten nach erfolgter Übermittlung durch die Tachographen 3₁ - 3ₙ nochmals abgespeichert werden. Neben Daten zu Lenk- und Ruhezeiten und gegebenenfalls zur Geschwindigkeit und zu den bei einer Fahrt zurückgelegten Entfernungskilometern umfassen die in der zentralen Datenbank abgelegten Daten auch Positionsdaten, welche im Zuge der Datenübertragung an den mindestens einen Server 6 beziehungsweise an die von diesem gehaltene zentrale Datenbank 7 für eine zur Datenübertragung genutzte Mobilfunksende- und Empfangseinrichtung 5₁ - 5ₙ des jeweiligen Tachographen 3₁ - 3ₙ im Wege einer Funkzellenortung ermittelt werden. Die entsprechenden Funkzellendaten werden dazu durch den Server 6 jeweils nach dem Empfang von dem Tachographen 3₁ - 3ₙ übermittelter Fahr- und Fahrerdaten bei technischen Einheiten des Mobilfunkproviders angefordert.

Zum System gehört weiterhin ein durch den mindestens einen, vorzugsweise als Teil einer Cloud-Lösung im Internet angeordneten Server 6 bereitgestelltes webbasiertes Portal, welches dazu berechtigten Personen, insbesondere der Sicherheits- und/oder Ordnungsbehörden, mittels dazu ausgebildeter und entsprechend ausgestatteter Endgeräte 8₁ - 8ₙ einen Zugriff auf die in der zentralen Datenbank 7 abgelegten Fahr- und Fahrerdaten gestattet. Ein solcher Zugriff kann diesen Personen unter Nutzung von stationären PC-Arbeitsplätzen und/oder von mobilen Endgeräten, wie Laptops, Tablet-PCs oder Smartphones ermöglicht sein. Auf den betreffenden, mit einer Einheit für einen Netzwerkzugriff, insbesondere für den Zugang zum Internet ausgestatten Endgeräten 8₁ - 8ₙ ist dazu eine den Zugriff auf die Daten steuernde sowie die Daten an dem betreffenden Endgerät 8₁ - 8ₙ visualisierende Programmanwendung installiert. Im Falle des Einsatzes mobiler Endgeräte 8₁ - 8ₙ für den Zugriff auf die zentrale Datenbank 7 handelt es sich bei dieser Programmanwendung vorzugsweise um eine App.

## Patentansprüche

1. Verfahren zur Aufzeichnung von Fahr- und Fahrerdaten, bei dem Arbeitszeit und Fahrverhalten eines Kraftfahrers (2₁ - 2ₙ) dokumentierende Daten, einschließlich wiederholt während der Fahrt mittels eines in einem Kraftfahrzeug angeordneten Tachographen (3₁ - 3ₙ) erfasster Daten, in einem lokalen Speicher des Tachographen (3₁ - 3ₙ) gespeichert werden, gegenüber dem sich der Kraftfahrer (2₁ - 2ₙ) vor dem Antritt einer Fahrt mittels eines Identifikationsmoduls (4₁ - 4ₙ) identifiziert, wobei diese Daten zusätzlich, von dem dafür mit einer Mobilfunksende- und Empfangseinheit (5₁ - 5ₙ) ausgestatten Tachographen (3₁ - 3ₙ), unter Nutzung eines Mobilfunknetzes automatisiert, nämlich Maschine-zu-Maschine, zeitperiodisch an eine zentrale, auf mindestens einem über ein Netzwerk zugänglichen Server (6) gehaltene Datenbank (7) übertragen und dort gespeichert werden und wobei dazu ermächtigten Personen über ein webbasiertes Portal mittels computerbasierter Endgeräte (8₁ - 8ₙ) ein Zugriff auf die in dieser zentralen Datenbank (7) gespeicherten Daten ermöglicht ist, **dadurch gekennzeichnet,**
- **dass** die Daten in der zentralen Datenbank (7) Positionsdaten der Mobilfunksende- und Empfangseinheit (5₁ - 5ₙ) des Tachographen (3₁ - 3ₙ) umfassen, welche durch den mindestens einen, die zentrale Datenbank (7) haltenden Server (6) auf der Grundlage von Funkzellendaten bestimmt werden, die der Server (6) zeitperiodisch, nämlich unmittelbar nach dem Empfang von dem Tachographen (3₁ - 3ₙ) übermittelter Fahr- und Fahrerdaten bei technischen Einheiten des zugehörigen Mobilfunkproviders anfordert, und
- **dass** auf der Grundlage eines Vergleichs der zu dem Kraftfahrer (2₁ - 2ₙ) und zu dem von ihm gesteuerten Kraftfahrzeug (1₁ - 1ₙ) in dem lokalen Speicher des Tachographen (3₁ - 3ₙ) gespeicherten Daten mit den korrespondierenden, in der zentralen Datenbank (7) gespeicherten Daten von einer Steuer- und Verarbeitungseinrichtung mittels eines dazu verarbeiteten Algorithmus Unplausibilitäten ermittelt und in der zentralen Datenbank (7) dokumentiert werden.

2. Verfahren nach Anspruch 1, **dadurch gekennzeichnet, dass** Informationen zu ermittelten Unplausibilitäten von dem mindestens einen, die zentrale Datenbank (7) haltenden Server (6) an den jeweiligen Tachographen (3₁ - 3ₙ) des betroffenen Kraftfahrzeugs (1₁ - 1ₙ) übermittelt werden und dieser nach dem Empfang dieser Informationen und einem Ausschalten der Zündung des mit dem Tachographen (3₁ - 3ₙ) ausgestatteten Kraftfahrzeugs (1₁ - 1ₙ) ein erneutes Starten dieses Kraftfahrzeugs (1₁ - 1ₙ) durch ein Einwirken auf entsprechend ausgebildete Aktoren des Kraftfahrzeugs (1₁ - 1ₙ) zumindest vorübergehend verhindert.

3. Verfahren nach Anspruch 1, **dadurch gekennzeichnet, dass** Informationen zu ermittelten Unplausibilitäten von dem mindestens einen, die zentrale Datenbank (7) haltenden Server (6) an den jeweiligen Tachographen (3₁ - 3ₙ) des betroffenen Kraftfahrzeugs (1₁ - 1ₙ) übermittelt werden und dieser über dafür ausgebildete Aktoren Einfluss auf das Fahrverhalten des Kraftfahrzeugs nimmt.

4. Verfahren nach einem der Ansprüche 1 bis 3, **dadurch gekennzeichnet, dass** im Falle festgestellter Unplausibilitäten durch den mindestens einen, die zentrale Datenbank (7) haltenden Server (6) an den jeweiligen Tachographen (3₁ - 3ₙ) eine Information übermittelt wird, welche über Ausgabemittel des Tachographen (3₁ - 3ₙ) oder über mit diesem gekoppelte Ausgabemittel ausgegeben wird.

5. Verfahren nach Anspruch 1, **dadurch gekennzeichnet, dass** der Zugang zu in der zentralen Datenbank (7) des mindestens einen Servers (6) gespeicherten Daten den dazu ermächtigten Personen mittels der mobilen Endgeräte (8₁ - 8ₙ) und mit Hilfe einer durch diese mobilen Endgeräte (8₁ - 8ₙ) verarbeiteten Miniprogrammanwendung ermöglicht ist.

6. System zur Aufzeichnung von die Arbeitszeit und das Fahrverhalten eines Kraftfahrers (2₁ - 2ₙ) dokumentierenden Fahr- und Fahrerdaten, mit jeweils einem in einem jeweiligen Kraftfahrzeug (1₁ - 1ₙ) angeordneten Tachographen (3₁ - 3ₙ) zur Erfassung der Fahr- und Fahrerdaten, gegenüber welchem sich ein jeweiliger Kraftfahrer (2₁ - 2ₙ) vor dem Antritt einer Fahrt mittels eines Identifikationsmoduls (4₁ - 4ₙ) identifiziert, mit eine auf mindestens einem Server (6) gehaltenen zentralen Datenbank (7) und mit computerbasierte Endgeräten (8₁ - 8ₙ), wobei
a.) der Tachograph (3₁ - 3ₙ) ausgestattet ist mit
- einer Steuer- und Verarbeitungseinrichtung und einer von dieser verarbeiteten Programmanwendung,
- einem lokalen Speicher zur Speicherung von dem Tachographen (3₁ - 3ₙ) erfasster Daten, einschließlich von ihm wiederholt während der Fahrt erfasster Daten,
- einer Leseeinrichtung zum Auslesen des von einem Kraftfahrer mitgeführten Identifikationsmoduls (4₁ - 4ₙ),
- einer Mobilfunksende- und Empfangseinheit (5₁ - 5ₙ) und
b.) die von der Steuer- und Verarbeitungseinrichtung des Tachographen (3₁ - 3ₙ) verarbeitete Programmanwendung dazu ausgebildet ist, die von dem Tachographen (3₁ - 3ₙ) erfassten Daten unter Nutzung eines Mobilfunknetzes automatisiert, nämlich Maschine-zu-Maschine, zeitperiodisch an die zentrale Datenbank (7) zu übertragen und
c.) die zentrale Datenbank (7) dazu ausgebildet ist, die von dem Tachographen (3₁ - 3ₙ) empfangenen Daten zu speichern und
d.) die zentrale Datenbank (7) und die in ihr gespeicherten Daten dazu ermächtigten Personen über ein webbasiertes Portal zugänglich sind und
e.) die computerbasierten Endgeräte (8₁ - 8ₙ) ausgebildet sind, auf die zentrale Datenbank (7) und darin gehaltene Daten über das Webportal zuzugreifen,
**dadurch gekennzeichnet, dass** die zentrale Datenbank (7) und der mindestens eine sie haltende Server (6) dazu ausgebildet sind
- in der Datenbank (7) Positionsdaten der Mobilfunksende- und Empfangseinheit (5₁ - 5ₙ) des Tachographen (3₁ - 3ₙ) zu speichern, welche durch den Server (6) auf der Grundlage von ihm zeitperiodisch, nämlich unmittelbar nach dem Empfang von dem Tachographen (3₁ - 3ₙ) übermittelter Fahr- und Fahrerdaten, bei technischen Einheiten des zugehörigen Mobilfunkproviders angeforderter Funkzellendaten bestimmt werden,
- in der Datenbank (7) Unplausibilitäten zu dokumentieren, welche mittels eines dazu von einer Steuer- und Verarbeitungseinrichtung verarbeiteten Algorithmus auf der Grundlage eines Vergleichs der zu dem Kraftfahrer (2₁ - 2ₙ) und zu dem von ihm gesteuerten Kraftfahrzeug (1₁ - 1ₙ) in dem lokalen Speicher des Tachographen (3₁ - 3ₙ) gespeicherten Daten mit den korrespondierenden, in der zentralen Datenbank (7) gespeicherten Daten ermittelt werden.

## Claims

1. Method for recording driving data and driver data, in which data documenting working time and driving behaviour of a vehicle driver (2₁ - 2ₙ), including data acquired repeatedly during the journey by way of a tachograph (3₁ - 3ₙ) arranged in a motor vehicle, are stored in a local memory of the tachograph (3₁ - 3ₙ), with respect to which the vehicle driver (2₁ - 2ₙ) identifies himself by way of an identification module (4₁ - 4ₙ) before commencing a journey, wherein these data are additionally transmitted periodically over time to a central database (7) held on at least one network-accessible server (6) by the tachograph (3₁ - 3ₙ), which is equipped for this purpose with a mobile radio transceiver unit (5₁ - 5ₙ), using a mobile radio network in an automated manner, specifically in a machine-to-machine manner, and are stored in said database, and wherein authorized individuals are able to access the data stored in this central database (7) via a web-based portal by way of computer-based terminals (8₁ - 8ₙ), **characterized**
- **in that** the data in the central database (7) comprise position data from the mobile radio transceiver unit (5₁ - 5ₙ) of the tachograph (3₁ - 3ₙ) that are determined by the at least one server (6) holding the central database (7) on the basis of radio cell data that the server (6) requests from technical units of the associated mobile radio provider periodically over time, specifically immediately after receiving driving data and driver data transmitted by the tachograph (3₁ - 3ₙ), and
- **in that** implausibilities are determined on the basis of a comparison between the data stored in the local memory of the tachograph (3₁ - 3ₙ) regarding the vehicle driver (2₁ - 2ₙ) and the motor vehicle (1₁ - 1ₙ) controlled thereby and the corresponding data stored in the central database (7) by a control and processing device by way of an algorithm processed for this purpose and are documented in the central database (7).

2. Method according to Claim 1, **characterized in that** information about determined implausibilities is transmitted to the respective tachograph (3₁ - 3ₙ) of the motor vehicle (1₁ - 1ₙ) in question by the at least one server (6) holding the central database (7), and said server, after receiving this information and deactivating the ignition of the motor vehicle (1₁ - 1ₙ) equipped with the tachograph (3₁ - 3ₙ), at least temporarily prevents restarting of this motor vehicle (1₁ - 1ₙ) by acting on appropriately designed actuators of the motor vehicle (1₁ - 1ₙ).

3. Method according to Claim 1, **characterized in that** information about determined implausibilities is transmitted to the respective tachograph (3₁ - 3ₙ) of the motor vehicle (1₁ - 1ₙ) in question by the at least one server (6) holding the central database (7) and said server influences the driving behaviour of the motor vehicle via actuators designed for this purpose.

4. Method according to one of Claims 1 to 3, **characterized in that**, in the case of identified implausibilities, the at least one server (6) holding the central database (7) transmits information to the respective tachograph (3₁ - 3ₙ) that is output via output means of the tachograph (3₁ - 3ₙ) or via output means coupled thereto.

5. Method according to Claim 1, **characterized in that** authorized individuals are able to access data stored in the central database (7) of the at least one server (6) by way of the mobile terminals (8₁ - 8ₙ) and using a mini-programming application processed by these mobile terminals (8₁ - 8ₙ) .

6. System for recording driving data and driver data documenting the working time and the driving behaviour of a vehicle driver (2₁ - 2ₙ), comprising in each case a tachograph (3₁ - 3ₙ) arranged in a respective motor vehicle (1₁ - 1ₙ) for acquiring the driving data and driver data, with respect to which tachograph a respective vehicle driver (2₁ - 2ₙ) identifies himself by way of an identification module (4₁ - 4ₙ) before commencing a journey, comprising a central database (7) held on at least one server (6) and comprising computer-based terminals (8₁ - 8ₙ), wherein
a) the tachograph (3₁ - 3ₙ) is equipped with
- a control and processing device and a program application processed thereby,
- a local memory for storing data acquired by the tachograph (3₁ - 3ₙ), including data acquired repeatedly thereby during the journey,
- a reading device for reading the identification module (4₁ - 4ₙ) carried by a vehicle driver,
- a mobile radio transceiver unit (5₁ - 5ₙ), and
b) the program application processed by the control and processing device of the tachograph (3₁ - 3ₙ) is designed to transmit the data acquired by the tachograph (3₁ - 3ₙ) periodically over time to the central database (7) using a mobile radio network in an automated manner, specifically in a machine-to-machine manner, and
c) the central database (7) is designed to store the data received from the tachograph (3₁ - 3ₙ) and
d) the central database (7) and the data stored therein are accessible to authorized individuals via a web-based portal and
e) the computer-based terminals (8₁ - 8ₙ) are designed to access the central database (7) and data held therein via the web portal,
**characterized in that** the central database (7) and the at least one server (6) holding same are designed
- to store position data from the mobile radio transceiver unit (5₁ - 5ₙ) of the tachograph (3₁ - 3ₙ) in the database (7), said position data being determined by the server (6) on the basis of radio cell data requested thereby from technical units of the associated mobile radio provider periodically over time, specifically immediately after receiving driving data and driver data transmitted by the tachograph (3₁ - 3ₙ),
- to document implausibilities in the database (7), said implausibilities being determined on the basis of a comparison between the data stored in the local memory of the tachograph (3₁ - 3ₙ) regarding the vehicle driver (2₁ - 2ₙ) and the motor vehicle (1₁ - 1ₙ) controlled thereby and the corresponding data stored in the central database (7) by way of an algorithm processed by a control and processing device for this purpose.

## Revendications

1. Procédé permettant d'enregistrer des données de trajet et de conducteur, dans lequel des données documentant le temps de travail et le comportement de conduite d'un automobiliste (2₁ à 2ₙ), y compris des données détectées à plusieurs reprises pendant le trajet au moyen d'un tachygraphe (3₁ à 3ₙ) disposé sur un véhicule automobile, sont stockées dans une mémoire locale du tachygraphe (3₁ à 3ₙ) auprès duquel l'automobiliste (2₁ à 2ₙ) s'identifie au moyen d'un module d'identification (4₁ à 4ₙ) avant de commencer un trajet, dans lequel ces données sont en outre transmises périodiquement, par le tachygraphe (3₁ à 3ₙ) équipé à cet effet d'une unité d'émission et de réception de communication mobile (5₁ à 5ₙ), en utilisant un réseau de communication mobile, de manière automatisée, à savoir de machine à machine, à une base de données centrale (7), maintenue sur au moins un serveur (6) accessible par un réseau, et y sont stockées, et dans lequel un accès aux données stockées dans cette base de données centrale (7) est permis à des personnes dûment autorisées, par l'intermédiaire d'un portail web au moyen de terminaux informatiques (8₁ à 8ₙ),
**caractérisé en ce que**
- les données dans la base de données centrale (7) comprennent des données de position de l'unité d'émission et de réception de communication mobile (5₁ à 5ₙ) du tachygraphe (3₁ à 3ₙ), qui sont déterminées par ledit au moins un serveur (6) maintenant la base de données centrale (7) sur la base de données de cellules radio que le serveur (6) demande périodiquement, à savoir immédiatement après la réception de données de trajet et de conducteur transmises depuis le tachygraphe (3₁ à 3ₙ), auprès d'unités techniques du fournisseur de communication mobile associé, et
- sur la base d'une comparaison des données stockées dans la mémoire locale du tachygraphe (3₁ à 3ₙ) et concernant l'automobiliste (2₁ à 2ₙ) et le véhicule automobile (1₁ à 1ₙ) qu'il pilote avec les données correspondantes stockées dans la base de données centrale (7), des invraisemblances sont établies par un dispositif de commande et de traitement au moyen d'un algorithme traité à cet effet et sont documentées dans la base de données centrale (7).

2. Procédé selon la revendication 1, **caractérisé en ce que** des informations concernant des invraisemblances établies sont transmises par ledit au moins un serveur (6) maintenant la base de données centrale (7) au tachygraphe (3₁ à 3ₙ) respectif du véhicule automobile (1₁ à 1ₙ) en question, et après réception de ces informations et une coupure de l'allumage du véhicule automobile (1₁ à 1ₙ) équipé du tachygraphe (3₁ à 3ₙ), ledit serveur empêche au moins provisoirement un redémarrage de ce véhicule automobile (1₁ à 1ₙ) en agissant sur des actionneurs du véhicule automobile (1₁ à 1ₙ) réalisés en conséquence.

3. Procédé selon la revendication 1, **caractérisé en ce que** des informations concernant des invraisemblances établies sont transmises par le serveur (6) maintenant la base de données centrale (7) au tachygraphe (3₁ à 3ₙ) respectif du véhicule automobile (1₁ à 1ₙ) en question, et ledit serveur agit sur le comportement de conduite du véhicule automobile par l'intermédiaire d'actionneurs réalisés à cet effet.

4. Procédé selon l'une quelconque des revendications 1 à 3, **caractérisé en ce que**, si des invraisemblances sont constatées, ledit au moins un serveur (6) maintenant la base de données centrale (7) transmet au tachygraphe (3₁ à 3ₙ) respectif une information qui est sortie par des moyens de sortie du tachygraphe (3₁ à 3ₙ) ou par des moyens de sortie couplés à celui-ci.

5. Procédé selon la revendication 1, **caractérisé en ce que** l'accès aux données stockées dans la base de données centrale (7) de l'au moins un serveur (6) est permis pour les personnes dûment autorisées au moyen des terminaux mobiles (8₁ à 8ₙ) et à l'aide d'une mini-application de programme traitée par ces terminaux mobiles (8₁ à 8ₙ).

6. Système permettant d'enregistrer des données de trajet et de conducteur documentant le temps de travail et le comportement de conduite d'un automobiliste (2₁ à 2ₙ), comprenant respectivement un tachygraphe (3₁ à 3ₙ) disposé dans un véhicule automobile (1₁ à 1ₙ) respectif pour détecter les données de trajet et de conducteur, auprès duquel un automobiliste (2₁ à 2ₙ) respectif s'identifie au moyen d'un module d'identification (4₁ à 4ₙ) avant de commencer un trajet, une base de données centrale (7) maintenue sur au moins un serveur (6), et des terminaux informatiques (8₁ à 8ₙ), dans lequel
a.) le tachygraphe (3₁ à 3ₙ) est équipé
- d'un dispositif de commande et de traitement et d'une application de programme traitée par celui-ci,
- d'une mémoire locale pour stocker des données détectées par le tachygraphe (3₁ à 3ₙ), y compris des données détectées par celui-ci à plusieurs reprises pendant le trajet,
- d'un dispositif de lecture pour lire un module d'identification (4₁ à 4ₙ) emporté par un automobiliste,
- d'une unité d'émission et de réception de communication mobile (5₁ à 5ₙ), et
b.) l'application de programme traitée par le dispositif de commande et de traitement du tachygraphe (3₁ à 3ₙ) est réalisée pour transmettre les données détectées par le tachygraphe (3₁ à 3ₙ) en utilisant un réseau de communication mobile, de manière automatisée, à savoir de machine à machine, périodiquement à la base de données centrale (7), et
c.) la base de données centrale (7) est réalisée pour stocker les données reçues du tachygraphe (3₁ à 3ₙ), et
d.) la base de données centrale (7) et les données stockées dans celle-ci sont accessibles aux personnes dûment autorisées par l'intermédiaire d'un portail web, et
e.) les terminaux informatiques (8₁ à 8ₙ) sont réalisés pour accéder à la base de données centrale (7) et aux données maintenues dans celle-ci par l'intermédiaire du portail web,
**caractérisé en ce que** la base de données centrale (7) et ledit au moins un serveur (6) qui la maintient sont réalisés pour
- stocker dans la base de données (7) des données de position de l'unité d'émission et de réception de communication mobile (5₁ à 5ₙ) du tachygraphe (3₁ à 3ₙ) qui sont déterminées par le serveur (6) sur la base de données de cellule radio demandées auprès d'unités techniques du fournisseur de communication mobile associé, périodiquement, à savoir immédiatement après la réception de données de trajet et de conducteur transmises depuis le tachygraphe (3₁ à 3ₙ),
- documenter dans la base de données (7) des invraisemblances qui sont établies au moyen d'un algorithme traité à cet effet par un dispositif de commande et de traitement sur la base d'une comparaison des données stockées dans la mémoire locale du tachygraphe (3₁ à 3ₙ) et concernant l'automobiliste (2₁ à 2ₙ) et le véhicule automobile (1₁ à 1ₙ) qu'il pilote avec des données correspondantes stockées dans la base de données centrale (7).
